# EUROPÄISCHE PATENTSCHRIFT

(11) **EP 1 152 491 B1**
(45) Veröffentlichungstag und Bekanntmachung des Hinweises auf die Patenterteilung: **08.03.2006**
(21) Anmeldenummer: 01110637.4
(22) Anmeldetag: 02.05.2001
(51) Int. Cl.: H01R 12/08

(54) **Anordnung zur Kontaktierung von Flachfolienleitern**
Contacting device for flat conductive foils
Dispositif pour contacter des conducteurs plats en feuille

(30) Priorität: 04.05.2000 EP 00109572
(43) Veröffentlichungstag der Anmeldung: 07.11.2001
(73) Patentinhaber: Tyco Electronics AMP GmbH, 64625 Bensheim (DE)
(72) Erfinder: Wendling, Hannes, 63225 Langen (DE); Minkenberg, Andreas, 67593 Westhofen (DE); Holzinger, Jan, 65843 Sulzbach (DE)
(74) Vertreter: Heinz-Schäfer, Marion

(56) Entgegenhaltungen:
- US-A- 4 083 615
- US-A- 4 749 368
- US-A- 5 643 005
- US-A- 5 860 832
- PATENT ABSTRACTS OF JAPAN vol. 013, no. 339 (C-624), 31. Juli 1989 (1989-07-31) & JP 01 118588 A (TOYOTA MOTOR CORP;OTHERS: 01), 11. Mai 1989 (1989-05-11)

## Beschreibung

Die Erfindung betrifft eine Anordnung zur Kontaktierung von Flachfolienleitern einer Folie mit zumindest einem Kontakt mit einem ersten Bereich zur Verbindung mit dem Flachfolienleiter und einem zweiten Bereich zur weiteren Kontaktierung und mit einem Gehäuse zur Aufnahme des Kontaktes, wobei das Gehäuse einen ersten Teil mit einem vorderen Abschnitt mit zumindest einer Kontaktkammer zur Aufnahme des zweiten Bereiches des Kontaktes und einem hinteren Abschnitt zur Aufnahme des ersten Bereiches des Kontaktes und des Flachfolienleiters aufweist und einen zweiten Teil aufweist, der als Abdeckung des hinteren Abschnittes dient.

Aus der US 5,860,832 ist eine Anordnung nach dem Oberbegriff des Patentanspruches.1 bekannt. In Bezug auf die Kontaktierung der Folie ist nur angegeben, dass dazu konventionelle Mittel eingesetzt werden.

Aus dem Katalog Automachine and General Products der AMP Deutschland GmbH vom Oktober 1993 ist auf Seite 633 ein Kontakt zur Kontaktierung von Flachfolienleitern beschrieben. Dieser Kontakt weist zwei Bereiche auf, wovon einer zur Kontaktierung des Flachfolienleiters eine Basisplatte mit zumindest einer Zackenkrone hat. In der Basisplatte sind zwei Zackenkronen vorgesehen und auf jeder Seite der Basisplatte ist eine Crimpflanke angebunden. Die Zacken und Crimpflanken werden zur Kontaktierung des Folienleiters mit einem Werkzeug umgelegt.

Aus der US 4,749,368 ist ebenfalls ein Kontakt für Flachfolienleiter bekannt, der Zackenkronen aufweist. Die Zackenkronen dienen dabei sowohl zur Kontaktierung als auch zur Befestigung des Folienleiters am Kontakt. Die Zacken der Zackenkrone werden dazu umgelegt.

Aus der US 5,643,005 geht eine Anordnung zur Kontaktierung mehrerer einzelner isolierter Leiter über Schneidklemmkontakte hervor. Jeder Leiter wird dabei von zwei hintereinander angeordneten Schneidklemmkontakten kontaktiert, die zu zwei Kontaktteilen gehören, die am anderen Ende einen Kontaktbereich aufweisen. Die Kontaktbereiche sind dabei in einem ersten Gahäuseteil in zwei Reihen übereinander angeordnet. Dieses Gehäuseteil mit den Kontakten ist in ein Umgehäuse einbringbar. Zur Einbringung der Leiter in die Schneidklemmkontakte werden die Leiter zunächst in ein Deckelteil des Gehäuses eingelegt und dann mit diesem auf den Unterteil des Gehäuses und in die Schneidklemmkontakte gepresst. Dabei weist das Deckelteil zwei parallele Nuten auf, in die jeweils eine Reihe von Schneidklemmkontakten eingereifen.

Aus der US 4,082,402 ist ebenfalls ein Kontakt für Flachfolienleiter bekannt. Dieser Kontakt arbeitet ebenfalls mit Crimpflanken, die auf eine Basisplatte gecrimpt werden, wobei die Basisplatte eine Erhöhung mit Quernuten aufweist und die Enden der Crimpflanken in diese Quernuten eingreifen.

Es ist Aufgabe der Erfindung, eine Anordnung zur Kontaktierung von Flachfolienleitern einzugeben, die eine sichere Kontaktierung und Befestigung des Flachfolienleiters am Kontakt gewährleistet.

Die Erfindung wird gelöst durch eine Anordnung mit den Merkmalen des Patentanspruches 1. Vorteilhafte Weiterbildungen sind in den Unteransprüchen angegeben.

Zur Kontaktierung eines Flachfolienleiters werden zunächst die Kontakte in das Gehäuse eingebracht, wobei sich der zweite Teil des Gehäuses in Einbringstellung befindet. Danach wird die Folie mit dem Flachfolienleiter in das Gehäuse bis zum Anschlag eingeführt. Dann wird der zweite Teil in die Endstellung gedrückt, wobei die Zacken der Zackenkrone den Folienleiter durchdringen und in die dafür vorgesehenen Aussparungen eintreten. Dadurch ist sichergestellt, dass der Flachfolienleiter von den Zacken kontaktiert wird.

Es ist von besonderem Vorteil, wenn die Zacken beim Eintreten in die Aussparungen auf eine Schräge treffen und von dieser nach aussen oder innen gebogen bzw. zwangsgeführt werden. Durch die Verbiegung der Zacken ist der Kontaktpunkt zusätzlich fixiert und somit die Kontaktierung zusätzlich gesichert.

Es ist von besonderem Vorteil, dass der zweite Teil in der Einbringstellung mit dem Gehäuse verbunden und daher unverlierbar ist.

Es ist von besonderem Vorteil, dass eine Zugentlastung der Folie in Form von Pfosten und Öffnungen vorgesehen ist.

Es ist von besonderem Vorteil, dass zum Einbringen und Kontaktieren der Folie kein zusätzliches Werkzeug benötigt wird.

Es ist von besonderem Vorteil, dass die Folie im Gehäuse sicher gehalten ist. Dies wird durch Rippen und/oder das Verbinden der Gehäuseteile miteinander durch ultraschallschweissen oder heissverstemmen gewährleistet.

Es ist weiter von besonderem Vorteil auf der Basisplatte mehrere hintereinander angeordnete Zackenkronen vorzusehen, um dadurch eine sichere Kontaktierung zu gewährleisten.

Ein Ausführungsbeispiel der Erfindung soll nun anhand der Figuren erläutert werden.
Figur 1 zeigt einen Längsschnitt durch eine erfindungsgemässe Anordnung in der Einbringstellung mit eingebrachter Folie.
Figur 2 zeigt einen Längsschnitt durch die erfindungsgemässe Anordnung nach Figur 1 in der Endstellung mit eingebrachter Folie.
Figur 3 zeigt eine Ansicht eines zweiten Teils auf die der Folie zugewandte Seite.
Figur 4 zeigt eine perspektivische Ansicht eines Kontaktes einer erfindungsgemässen Anordnung.
Figur 5 zeigt eine perspektivische Ansicht eines ersten Gehäuseteils mit eingebrachten Kontakten.
Figur 6 zeigt eine perspektivische Ansicht eines ersten Gehäuseteils mit eingebrachten Kontakten und aufgebrachten zweiten Gehäuseteil in Einbringstellung.
Figur 7 zeigt eine erfindungsgemässe Anordnung mit Folie in Endstellung.

Ein Ausführungsbeispiel einer Anordnung zur Kontaktierung von Flachfolienleitern soll nun anhand der Zeichnungen erläutert werden. Die Anordnung zur Kontaktierung von Flachfolienleitern besteht aus einem Gehäuse 1 und zumindest einem elektrischen Kontakt 2. Der Kontakt 2 dient zur Kontaktierung der Flachfolienleiter einer Folie 3 einerseits und zur Kontaktierung eines komplementären Kontaktes andererseits.

Der Aufbau des Kontaktes 2 soll nun anhand der Figuren 4, 1, 2 und 5 erläutert werden. Es handelt sich bei dem elektrischen Kontakt 2 im vorgegebenen Ausführungsbeispiel um einen Buchsenkontakt. Es wäre aber auch möglich statt eines Buchsenkontaktes einen Stiftkontakt oder anderweitig ausgestatteten Kontakt vorzusehen. Der Kontakt 2 weist einen ersten Bereich 20 zur Verbindung mit einem Falchfolienleiter und einen zweiten Bereich 21 zur Kontaktierung eines komplementären Kontaktstiftes auf. Der erste Bereich 20 des Kontaktes 2 weist eine Basisplatte 22 auf, die in Längsrichtung hintereinander angeordnet zwei Zackenkronen 23 und 23' aufweist. Die Zackenkronen bestehen jeweils aus vier Zacken 24, die aus der Basisplatte 22 herausgestellt und nach oben abgebogen sind. Am folienseitigen Ende der Basisplatte befindet sich ein aus der Basisplatte abgebogener Steg 25. Dieser Steg 25 dient als Anschlag, wenn der Kontakt 2 in das Gehäuse 1 eingebracht wird.

Der zweite Bereich 21 des elektrischen Kontaktes 2 ist im Ausführungsbeispiel als Buchsenkontakt mit vier auf den vier Seiten angeordneten Kontaktfedern 26 ausgebildet. Die Kontaktfeder sind von einer Aussenüberfeder 27 umgeben, die eine Rastfederzunge 28 aufweist. Die Rastfederzunge 28 dient zur Verrastung und ersten Sicherung des Kontaktes im Gehäuse 1. Die Aussenüberfeder 27 weist neben der Rastfederzunge 28 auch noch eine Polarisierungsrippe 29 auf, die dafür sorgt, dass der Kontakt 2 richtig polarisiert in das Gehäuse 1 eingebracht wird.

Das Gehäuse 1 besteht aus einem ersten Teil 10 und einem zweiten Teil 11. Der erste Teil 10 weist einen vorderen Abschnitt 12 mit zumindest einer Kontaktkammer 13 auf. Die Kontaktkammer 13 dient zur Aufnahme eines Kontaktes 2. Es sind im vorderen Abschnitt 12 des ersten Teils 10 mehrere Kontaktkammern 13 nebeneinander in einer Reihe angeordnet. Die Kontaktkammern 13 weisen zum stirnseitigen Ende 14 des Gehäuses 1 eine Durchgangsöffnung 15 für einen elektrischen Kontaktstift auf. In den Kontaktkammern 13 wird in der Hauptsache der zweite Bereich 21 des Kontaktes 2 aufgenommen.

Der erste Bereich 20 des elektrischen Kontaktes 2 wird im hinteren Abschnitt 16 des ersten Teils 10 des Gehäuses 1 aufgenommen. Der hintere Abschnitt 16 besteht im Wesentlichen aus einer Grundplatte 17 auf der die ersten Bereiche 20 der Kontakte 2 aufliegen. Diese Grundplatte 17 weist auch Anschläge 18 zur Wechselwirkung mit den Stegen 25 der Kontakte auf. Ausserdem weist der hintere Teil zwei Seitenwände 19 auf, die mit dem zweiten Teil 11 des Gehäuses 1 zusammenwirken.

Der vordere Abschnitt 12 des ersten Teils 10 weist oberhalb jeder Kammer ein Fenster 30 auf, in dem die Rastfederzunge 28 eines elektrischen Kontaktes verrastet. Dadurch wird eine erste Sicherung der Kontakte 2 im Gehäuse 1 gewährleistet.

In Figur 3 ist eine Ansicht des zweiten Teils 11 des Gehäuses 1 von der der Folie zugewandten Seite her dargestellt. Dieser Deckel wird parallel zur Basisplatte 17 auf den ersten Teil 10 des Gehäuses 1 aufgebracht. Dabei verrasten die Rastnasen 30 in den entsprechenden Aussparungen 31 der Seitenwände 19 des hinteren Abschnittes 16 des Gehäuses 1. Wenn die Rastvorsprünge 30 in den Vertiefungen 31 verrastet sind, befindet sich der zweite Teil 11 in einer Einbring-oder Vorraststellung in der die Kontakte und die Folie in das Gehäuse einbringbar sind. Durch Druck auf den zweiten Teil 11, wird dieser von dieser Vorraststellung in eine Endstellung gebracht, wobei die Rastnasen 30 in die Rastöffnungen 32 eingreifen.

Zur Kontaktierung einer Folie, werden zunächst die Kontakte in das Gehäuse mit zweitem Teil in Vorraststellung eingebracht und dann die Folie eingeschoben. Das Gehäuse weist Anschläge 33 auf, gegen die die Folie anlaufen sollte. Diese als Wandteile ausgebildeten Anschläge dienen auch zur Führung des zweiten Teils 11 beim Einbringen dieses Teils. Der zweite Teil 11 weist ausserdem Fensteröffnungen 34 auf, durch die festgestellt werden kann, ob die Folie bis zu den Anschlägen 33 in das Gehäuse 1 eingebracht wurde. Ist dies der Fall, so kann der zweite Teil 11 in die Endstellung gebracht werden. Der zweite Teil 11, weist Aussparungen 35 auf, die zur Aufnahme der Zacken 24 der Zackenkronen 23 dienen. Die Aussparungen 35 sind derart augestattet, das sie eine Schräge aufweisen, die bewirkt, dass die Zacken beim Einbringen nach aussen gebogen werden. Dadurch wird gewährleistet, dass die Kontaktstelle sicher gehalten ist.

Das zweite Teil 11 weist ausserdem Rippen 36 auf, die zum Niederhalten und Fixieren der Folie dienen. Diese Rippen 36 können beispielsweise aus einem elastisch verformbaren Material geformt sein derart, dass sie Druck auf die Folie ausüben, um die Kontaktierung sicherzustellen. Eine Sicherstellung der Kontaktierung wird auch dadurch erreicht, dass weitere trapezförmige Rippen 37 vorgesehen sind, die dazu dienen, das zweite Teil 11 mit dem hinteren Abschnitt 16 des ersten Teils 10 mit Ultraschall zu verschweissen.

Zur Zugentlastung der Folie und damit ein Zug nicht an der Kontaktierungsstelle angreift, sind am zweiten Teil 11 Pfosten 38 vorgesehen, die mit Öffnungen 39 zusammenwirken. Die Pfosten 38 greifen in der Endstellung in die Öffnungen 39 ein und verrasten mittels komplementärer Rastmittel 40 in diesen. Durch diese zusätzliche Verrastung ist die sichere Befestigung des zweiten Teils 11 am ersten Teil 10 gewährleistet.

Wie insbesondere aus Figur 2 zu erkennen, dient der zweite Teil 11 auch als zweite Kontaktsicherung für den Kontakt 2 in dem Gehäuse 1, wenn er sich in der Endstellung befindet.

Eine besonders vorteilhafte Einbringung des zweiten Teils in das ersten Teil ist dann gegeben, wenn das Gehäuse in ein Umgehäuse eingebracht wird. Es kann dann vorgesehen sein, dass das Umgehäuse mit Kulissennuten und das zweite Teil mit entsprechenden Kulissensteinen zu versehen, derart, dass beim Einschieben des Gehäuses in das Umgehäuse das zweite Teil in seine Endstellung zwangsgeführt wird.

Es ist bei der Erfindung wesentlich, dass kein Werkzeug zur Kontaktierung des Folienleiters benötigt wird, sondern das zweite Teil 11 des Gehäuses als Presswerkzeug eingesetzt wird.

## Patentansprüche

1. Anordnung zur Kontaktierung von Flachfolienleitern einer Folie (3) mit zumindest einem Kontakt (2) mit einem ersten Bereich (20) zur Verbindung mit dem Flachfolienleiter und einem zweiten Bereich (21) zur weiteren Kontaktierung und mit einem Gehäuse (1) zur Aufnahme des Kontaktes, wobei das Gehäuse einen ersten Teil (10) mit einem vorderen Abschnitt (12) mit zumindest einer Kontaktkammer (13) zur Aufnahme des zweiten Bereiches des Kontaktes und einem hinteren Abschnitt (16) zur Aufnahme des ersten Bereiches des Kontaktes und des Flachfolienleiters aufweist und einen zweiten Teil (11) aufweist, der als Abdeckung des hinteren Abschnittes dient,
**dadurch gekennzeichnet,**
**dass** der erste Bereich des Kontaktes eine Basisplatte (22) aufweist mit zumindest einer Zackenkrone (23, 23') mit mehreren Zacken (24),
**dass** der zweite Teil des Gehäuses Aussparungen (35) zur Aufnahme der Zacken der Zackenkrone aufweist und als Pressteil ausgebildet ist, derart, dass beim Aufbringen des zweiten Teils auf den ersten Teil die Zacken der Zackenkrone den Folienleiter durchdringen und kontaktieren und dass der zweite Teil von einer Einbringstellung, in der der Kontakt und die Folie mit dem Flachfolienleiter in das Gehäuse einbringbar sind und der zweite Teil mit dem Gehäuse unverlierbar verbunden ist, in eine Endstellung, in der der Flachfolienleiter kontaktiert ist und der zweite Teil mit dem Gehäuse verbunden ist, bringbar ist.

2. Anordnung nach Anspruch 1, **dadurch gekennzeichnet, dass** der zweite Teil in der Endstellung am Gehäuse verrastet ist.

3. Anordnung nach Anspruch 1, **dadurch gekennzeichnet, dass** der zweite Teil in der Einbringstellung am Gehäuse verrastet ist.

4. Anordnung nach Anspruch 1, **dadurch gekennzeichnet, dass** der zweite Teil in der Einbringstellung am Gehäuse angespritzt ist.

5. Anordnung nach Anspruch 1, **dadurch gekennzeichnet, dass** der zweite Teil in der Endstellung mit dem Gehäuse ultraschallverschweissbar ist.

6. Anordnung nach Anspruch 1, **dadurch gekennzeichnet, dass** der zweite Teil in der Endstellung mit dem Gehäuse heissverstemmbar ist.

7. Anordnung nach Anspruch 1, **dadurch gekennzeichnet, dass** der zweite Teil in der Endstellung mit der Folie ultraschallverschweissbar ist.

8. Anordnung nach einem der Ansprüche 1 bis 7, **dadurch gekennzeichnet, dass** mehrere Zackenkronen in Längsrichtung des Kontaktes hintereinander angeordnet sind.

9. Anordnung nach einem der Ansprüche 1 bis 8, **dadurch gekennzeichnet, dass** die Aussparungen eine Schräge aufweisen, die bewirkt, dass die Zacken beim Einbringen des zweiten Teil in die Endstellung nach innen oder nach aussen verbogen werden.

10. Anordnung nach einem der Ansprüche 1 bis 9, **dadurch gekennzeichnet, dass** der zweite Teil und der hintere Abschnitt des Gehäuses komplementäre Pfosten (38) und Öffnungen (39) haben, als Zugentlastung und Fixierung durch Durchtritt durch die Folie an vorgegebenen Löchern.

11. Anordnung nach Anspruch 10, **dadurch gekennzeichnet, dass** der die Pfosten (38) und die Öffnungen (39) komplementäre Rastmittel (40) aufweisen, die das zweite Teil in der Endstellung fixieren.

12. Anordnung nach einem der Ansprüche 1 bis 11, **dadurch gekennzeichnet, dass** der zweite Teil Rippen (36) zum Niederhalten und Fixieren der Folie aufweist.

13. Anordnung nach Anspruch 12, **dadurch gekennzeichnet, dass** die Rippen (36) aus einem elastisch verformbaren Material sind.

14. Anordnung nach einem der Ansprüche 1 bis 13, **dadurch gekennzeichnet, dass** das Gehäuse einen Anschlag (33) für die Folie aufweist.

15. Anordnung nach einem der Ansprüche 1 bis 14, **dadurch gekennzeichnet, dass** der zweite Teil Fensteröffnungen (34) zum Erkennen der Lage der Folie aufweist.

16. Anordnung nach einem der Ansprüche 1 bis 15, **dadurch gekennzeichnet, dass** das zweite Teil zwangsgeführt in die Endstellung gebracht wird.

17. Anordnung nach Anspruch 16, **dadurch gekennzeichnet, dass** das Gehäuse in ein Umgehäuse einbringbar ist und beim Einbringen das zweite Teil in seine Endlage zwangsgeführt wird.

## Claims

1. An arrangement for contacting flat foil conductors of a foil (3) with at least one contact (2) with a first zone (20) for connection with the flat foil conductor and a second zone (21) for further contacting and with a housing (1) for accommodating the contact, the housing comprising a first part (10) with a front portion (12) with at least one contact cavity (13) for accommodating the second zone of the contact and a rear portion (16) for accommodating the first zone of the contact and the flat foil conductor, and comprising a second part (11) which serves to cover the rear portion,
**characterised in that** the first zone of the contact comprises a base plate (22) with at least one ring of teeth (23, 23') comprising a plurality of teeth (24),
**in that** the second part of the housing comprises recesses (35) for accommodating the teeth of the ring of teeth and takes the form of a pressure element, such that, when the second part is applied to the first part, the teeth of the ring of teeth penetrate and contact the foil conductor and the second part may be brought from an introductory position, in which the contact and the foil with the flat foil conductor may be introduced into the housing and the second part is connected captively with the housing, into a final position in which the flat foil conductor is contacted and the second part is connected with the housing.

2. An arrangement according to claim 1, **characterised in that** the second part is locked to the housing in the final position.

3. An arrangement according to claim 1, **characterised in that** the second part is locked to the housing in the introductory position.

4. An arrangement according to claim 1, **characterised in that** the second part is injection-moulded onto the housing in the introductory position.

5. An arrangement according to claim 1, **characterised in that** the second part may be ultrasonically welded to the housing in the final position.

6. An arrangement according to claim 1, **characterised in that** the second part may be hot-staked to the housing in the final position.

7. An arrangement according to claim 1, **characterised in that** the second part may be ultrasonically welded to the foil in the final position.

8. An arrangement according to any one of claims 1 to 7, **characterised in that** a plurality of rings of teeth are arranged one behind the other in the lengthwise direction of the contact.

9. An arrangement according to any one of claims 1 to 8, **characterised in that** the recesses are bevelled such that the teeth are bent inwards or outwards when the second part is introduced into the final position.

10. An arrangement according to any one of claims 1 to 9, **characterised in that** the second part and the rear portion of the housing have complementary posts (38) and openings (39), as a strain relief device and for fixing by passage through the foil at predetermined holes,

11. An arrangement according to claim 10, **characterised in that** the posts (38) and the openings (39) comprise complementary catch means (40), which fix the second part in the final position.

12. An arrangement according to any one of claims 1 to 11, **characterised in that** the second part comprises ribs (36) for holding down and fixing the foil.

13. An arrangement according to claim 12, **characterised in that** the ribs (36) are made of a resiliently deformable material.

14. An arrangement according to any one of claims 1 to 13, **characterised in that** the housing comprises a limit stop (33) for the foil.

15. An arrangement according to any one of claims 1 to 14, **characterised in that** the second part comprises window openings (34) for detecting the position of the foil.

16. An arrangement according to any one of claims 1 to 15, **characterised in that** the second part is forcibly guided into the final position.

17. An arrangement according to claim 16, **characterised in that** the housing may be introduced into an enclosing housing, the second part being forcibly guided into its final position on introduction therein.

## Revendications

1. Assemblage pour contacter des conducteurs en feuille plats d'une feuille (3), comportant au moins un contact (2) avec une première région (20) destinée à la connexion avec le conducteur en feuille plat, et une deuxième région (21) destinée à l'établissement d'un contact ultérieur et comportant un boîtier (1) destiné à recevoir le contact, le boîtier comportant une première partie (10) avec une section avant (12) comportant au moins une chambre de contact (13) pour recevoir la deuxième région du contact, et une section arrière (16) pour recevoir la première section du contact et le conducteur en feuille plat, et une deuxième partie (11), servant de couverture de la section arrière,
**caractérisé en ce que** la première région du contact comporte une plaque de base (22) comportant au moins une couronne dentée (23, 23') comportant plusieurs dents (24);
la deuxième partie du boîtier comporte des évidements (35) pour recevoir les dents de la couronne dentée et ayant la forme d'une pièce moulée, de sorte que lors de l'application de la deuxième partie sur la première partie, les dents de la couronne dentée pénètrent à travers le conducteur en feuille et le contactent, la deuxième partie pouvant être déplacée d'une position d'insertion, dans laquelle le contact et la feuille peuvent être insérés avec le conducteur en feuille plat dans le boîtier, la deuxième partie étant reliée de manière imperdable avec le boîtier, dans une position d'extrémité, dans laquelle le conducteur en feuille plat est contacté, la deuxième partie étant reliée au boîtier.

2. Assemblage selon la revendication 1, **caractérisé en ce que** la deuxième partie est encliquetée sur le boîtier dans la position d'extrémité

3. Assemblage selon la revendication 1, **caractérisé en ce que** la deuxième partie est encliquetée sur le boîtier dans la position d'insertion.

4. Assemblage selon la revendication 1, **caractérisé en ce que** la deuxième partie est moulée par injection sur le boîtier dans la position d'insertion.

5. Assemblage selon la revendication 1, **caractérisé en ce que** la deuxième partie peut être soudée par ultrasons sur le boîtier dans la position d'extrémité.

6. Assemblage selon la revendication 1, **caractérisé en ce que** la deuxième partie peut être assemblée au boîtier par matage à chaud dans la position d'extrémité.

7. Assemblage selon la revendication 1, **caractérisé en ce que** la deuxième partie peut être soudée par ultrasons sur la feuille dans la position d'extrémité.

8. Assemblage selon l'une des revendications 1 à 7, **caractérisé en ce que** plusieurs couronnes dentées sont agencées les unes derrière les autres dans la direction longitudinale du contact.

9. Assemblage selon l'une des revendications 1 à 8, **caractérisé en ce que** les évidements comportent une face inclinée, entraînant le pliage vers l'intérieur ou vers l'extérieur des dents lors de du positionnement de la deuxième partie dans la position d'extrémité.

10. Assemblage selon l'une des revendications 1 à 9, **caractérisé en ce que** la deuxième partie et la section arrière du boîtier comportent des montants (38) et des ouvertures (39) complémentaires servant de décharge de traction et de fixation par pénétration à travers la feuille au niveau de trous prédéterminés.

11. Assemblage selon la revendication 10, **caractérisé en ce que** les montants (38) et les ouvertures (39) comportent des moyens d'encliquetage complémentaires (40), fixant la deuxième partie dans la position d'extrémité.

12. Assemblage selon l'une des revendications 1 à 11, **caractérisé en ce que** la deuxième partie comporte des nervures (36) pour retenir la feuille dans sa position et pour la fixer.

13. Assemblage selon la revendication 12, **caractérisé en ce que** les nervures (36à sont composées d'un matériau à déformation élastique.

14. Assemblage selon l'une des revendications 1 à 13, **caractérisé en ce que** le boîtier comporte une butée (33) pour la feuille.

15. Assemblage selon l'une des revendications 1 à 14, **caractérisé en ce que** la deuxième partie comporte des ouvertures de fenêtre (34) pour déterminer la position de la feuille.

16. Assemblage selon l'une des revendications 1 à 15, **caractérisé en ce que** la deuxième partie est guidée de force dans la position d'extrémité.

17. Assemblage selon la revendication 16, **caractérisé en ce que** le boîtier peut être inséré dans une enceinte, la deuxième partie étant guidée de force dans sa position d'extrémité lors de l'insertion.
